# EUROPÄISCHE PATENTSCHRIFT

(11) **EP 0 476 211 B1**
(45) Veröffentlichungstag und Bekanntmachung des Hinweises auf die Patenterteilung: **20.07.1994**
(21) Anmeldenummer: 90710023.4
(22) Anmeldetag: 22.09.1990
(51) Int. Cl.: H01H 9/02, H01H 9/04

(54) **Elektrische Schalteinheit**
Electrical switching unit
Unité électrique de commutation

(43) Veröffentlichungstag der Anmeldung: 25.03.1992
(73) Patentinhaber: ABUS Kransysteme GmbH & Co. KG., 51647 Gummersbach (DE)
(72) Erfinder: Bube, Eckhard,Dipl.-Ing., D - 5270 Gummersbach (DE)
(74) Vertreter: Dörner, Lothar, Dipl.-Ing.

(56) Entgegenhaltungen:
- DE-A- 3 204 423
- GB-A- 2 046 525
- US-A- 3 654 415
- US-A- 4 771 145

## Beschreibung

### Technisches Gebiet:

Die Erfindung bezieht sich auf eine elektrische Schalteinheit in einem Handbediengerät, bei dem außenliegende Bedienelemente mit innenliegenden elektrischen Schaltelementen verbunden sind. Eine derartige Vorrichtung ist aus der US-A-3 654 415 bekannt.

### Stand der Technik:

Bei bekannten Handbediengeräten ist zwischen den außenliegenden Bedienelementen und den innenliegenden Schaltelementen ein Druckknopf- oder Hebelmechanismus vorgesehen. Problematisch ist, die innenliegenden Schaltelemente gegenüber den außenliegenden Bedienelementen abzudichten. Dies geschieht durch komplizierte Dichtungen.

### Darstellung der Erfindung:

Hier will die Erfindung Abhilfe schaffen. Die in den Patentansprüchen beschriebene Erfindung löst die Aufgabe, das Verbindungselement zwischen dem außenliegenden Bedienelement und dem innenliegenden Schaltelement so zu optimieren, daß eine einfache Abdichtung möglich und eine sichere Abdichtung gewährleistet ist.

Bei der Erfindung ist das Radsegment als Bedienteil vorgesehen. Das Radsegment ist über die Pleuelstange mit dem Umlenkrad verbunden. Die Pleuelstange ist dünn. Sie kann folglich durch ein einfaches Dichtungselement abgedichtet werden.

In Weiterbildung der Erfindung weist das Umlenkrad mindestens ein Übersetzungssegment auf, über das stetig verstellbare Schaltelemente angetrieben sind. Mit der Erfindung ist also nicht nur das Ein- und Ausschalten der Schaltelemente, sondern auch das stufenlose oder auch stufenweise Verstellen von Schaltelementen möglich.

### Kurze Beschreibung der Zeichnung:

Ein Ausführungsbeispiel der Erfindung ist in der Zeichnung dargestellt und wird nachfolgend im einzelnen beschrieben. Die einzige Figur zeigt in einem schematischem Längsschnitt eine elektrische Schalteinheit.

### Bester Weg zur Ausführung der Erfindung:

In einem Gehäuse 1, bei dem es sich um das Gehäuse eines Hängetasters für eine Krananlage handeln kann, ist ein Radsegment 4 schwenkbar gelagert. Im Abstand von der Schwenkachse 41 des Radsegments 4 ist ein Ende einer Pleuelstange 8 gelagert. Die Pleuelstange durchsetzt eine Stirnwand 11 des Gehäuses 1. An der Stirnwand 11 ist die Pleuelstange 8 nach außen abgedichtet, hier gegenüber einer Mulde 12, in der das Radsegment 4 gelagert ist. Für die Abdichtung ist ein einfacher Dichtungsbalg 5 vorgesehen.

Das dem Radsegment 4 abgewandte Ende der Pleuelstange 8 ist mit einem Umlenkrad 3 verbunden. Proportional zu dem Schwenkwinkel des Radsegments 4 ist das Umlenkrad 3 um seine Achse 31 geschwenkt. Sowohl am Ende der Schwenkbewegung als auch in Zwischenstellungen sind über das Umlenkrad 3 und ein Übersetzungssegment 2 (Schaltnocken) elektrische Schaltelemente, zum Beispiel ein Mikroschalter 7, schaltbar.

Das Umlenkrad 3 ermöglicht so, stufenlos oder stufenweise verstellbar Schaltelemente, im Ausführungsbeispiel ein Potentiometer 6, deren Antriebswinkel größer ist als der Verstellwinkel des Radsegments 4 zu verstellen.

### Gewerbliche Verwertbarkeit:

Die Erfindung ist anwendbar bei allen elektrischen Schalteinheiten, bei denen innenliegende Schaltelemente über außenliegende Bedienelemente mechanisch betätigt werden; insbesondere bei Hängetastern für Krananlagen.

## Patentansprüche

1. Elektrische Schalteinheit in einem Handbediengerät, bei dem außenliegende Bedienelemente mit innenliegenden Schaltelementen verbunden sind, dadurch gekennzeichnet, daß ein Radsegment (4) als außenliegendes Bedienelement über eine Pleuelstange (8) mit einem innenliegenden Umlenkrad (3) verbunden ist, das seinerseits mit den elektrischen Schaltelementen (6; 7) verbunden ist.

2. Elektrische Schalteinheit nach Anspruch 1, dadurch gekennzeichnet, daß das Umlenkrad (3) mindestens ein Übersetzungssegment (2) aufweist, über das die Schaltelemente (6) angetrieben sind.

## Claims

1. Electrical switching unit within a manually actuated operating device comprising external operating elements connected to internal switching elements, characterized in that a wheel segment (4) acting as external operating element is connected to an internal deflection wheel (3), which on its part is connected to the electrical switching elements (6;7).

2. Electrical switching unit according to claim 1, characterized in that the deflection wheel (3) has at least one transmission segment (2), by means of which the switching elements (6) are driven.

## Revendications

1. Unité de commutation électrique dans un appareil à commande manuelle dans lequel des éléments de commande situés à l'extérieur sont reliés à des éléments de circuit électriques situés à l'intérieur, **caractérisée en ce** qu'un segment de roue (4) de l'élément de commande extérieur est couplé par l'intermédiaire d'une bielle (8) avec une roue de déviation (3) située à l'intérieur laquelle est à son tour reliée aux éléments de circuit électriques (6; 7).

2. Unité de commutation électrique selon la revendication 1, caractérisée en ce que la roue de déviation (3) comprend au moins un segment de transmission (2) par l'intermédiaire duquel sont entraînés les éléments de circuit (6).
